# EUROPÄISCHE PATENTSCHRIFT

(11) **EP 1 094 729 B1**
(45) Veröffentlichungstag und Bekanntmachung des Hinweises auf die Patenterteilung: **24.09.2003**
(21) Anmeldenummer: 00929300.2
(22) Anmeldetag: 12.04.2000
(51) Int. Cl.: A43B 17/02, A43B 17/03, A43B 13/40

(54) **SCHUH-INNENSOHLE**
INSOLE OF A SHOE
PREMIERE DE PROPRETE

(30) Priorität: 03.05.1999 DE 29907839 U
(43) Veröffentlichungstag der Anmeldung: 02.05.2001
(73) Patentinhaber: PUMA Aktiengesellschaft Rudolf Dassler Sport, 91074 Herzogenaurach (DE)
(72) Erfinder: SUSSMANN, Reinhold, D-91443 Scheinfeld (DE); HOFMANN, Theodor, D-96132 Schlüsselfeld (DE)
(74) Vertreter: Gosdin, Michael
(86) Internationale Anmeldenummer: DE0001193
(87) Internationale Veröffentlichungsnummer: WO00065944

(56) Entgegenhaltungen:
- EP-A- 0 274 179
- EP-A- 0 387 505
- WO-A-97/28712
- DE-U- 8 711 659
- US-A- 2 405 443
- US-A- 4 485 568

## Beschreibung

Die vorliegende Erfindung bezieht sich auf eine Schuh-Innensohle gemäß dem Oberbegriff des Anspruchs 1, die aus EP 0 387 505 bekannt ist.

Eine derartige als Brandsohle ausgebildete Schuh-Innensohle besteht aus einem Deckblatt und aus einem Boden blatt aus hartelastischem Material. Im Bereich des Vorderfußes bis etwa zur Mitte der Fußwölbung besteht diese Brandsohle aus einem einheitlichen, kompakten Material. Im anschließenden hinteren Abschnitt ist zwischen dem Deckblatt und dem Bodenblatt durch eine Bohrung des Bodenblattes eine Kunststoffschicht eingespritzt. An den Rändern ist die Kunststoffschicht schalenförmig hochgezogen.

Derartige Brandsohlen lassen sich bei Schuhen, insbesondere Sportschuhen mit gut dämpfenden Laufsohlen, günstig einsetzen. Für den Einsatz in Schuhen mit dünnem Sohlenmaterial, wie beispielsweise bei Fußballschuhen, ist auch bei Verwendung einer derartigen Brandsohle ein nur geringer, vielfach nicht ausreichender Dämpfungseffekt vorhanden.

Aufgabe der Erfindung ist es, eine Schuh-Innensohle der genannten Art derart weiterzubilden, daß ein guter Dämpfungseffekt auch bei Schuhen, insbesondere Sportschuhen, mit dünnen, dämpfungsarmen Schuhsohlen gewährleistet ist. Auch soll die erfindungsgemäße Schuh-Innensohle bei anderen Schuharten einsetzbar sein.

Gelöst wird diese Aufgabe durch die Merkmale des Anspruchs 1.

Durch die Erfindung kann die Auftrittskraft der Ferse im Fersenbereich des Schuhes relativ stark gedämpft werden, auch wenn die Schuhsohle oder Laufsohle praktisch nur geringe, nicht ausreichende Dämpfungseigenschaften besitzt.

Weitere vorteilhafte Einzelheiten der Erfindung sind in den Unteransprüchen angegeben und werden anhand der Beschreibung und der in der Zeichnung dargestellten Ausführungsbeispiele näher beschrieben.

### Es zeigen:

- Fig. 1: eine Draufsicht auf eine Schuh-Innensohle mit einem angeformten Wabenkörper,
- Fig. 2: die Schuh-Innensohle der Fig. 1 gemäß dem Schnitt I-I der Fig. 1,
- Fig. 3 und 3A: je einen vergrößerten Ausschnitt des Fersenbereichs der Schuh-Innensohle gemäß Fig. 2 mit unterschiedlicher Ausbildung des Wabenkörpers,
- Fig. 4: eine Seitenansicht des Fersenbereichs einer Schuh-Innensohle mit einem vorgefertigten, eingesetzten Wabenkörper,
- Fig. 5: den Wabenkörper der Fig. 4 in einer Draufsicht,
- Fig. 6: die Draufsicht auf eine Schuh-Innensohle mit in unterbrochenen Linien eingezeichneten weiteren Einsatzbereichen für einen Wabenkörper und die
- Fig. 7 bis 9: Ausführungsmöglichkeiten von Zellenstrukturen eines erfindungsgemäß eingesetzten Wabenkörpers.

In den Fig. 1 und 2 ist mit 1 eine Schuh-Innensohle, insbesondere für einen Sport-, Freizeit- oder Rehabilitationsschuh, beispielsweise eine Brand- oder Einlegesohle bezeichnet. Diese besteht zumindest über einen Großteil ihrer Länge aus einem Deckblatt 2 und aus einem Bodenblatt 3. Diese Teile 2, 3 können im Vorderfußbereich 4 fest zusammengefügt sein, beispielsweise durch eine Klebeverbindung. Auch kann die Schuh-Innensohle 1 im Vorderfußbereich 4 aus einem einheitlichen, kompakten Material bestehen.

Anschließend, etwa ab Beginn des Bereichs 5 der Fußwölbung bis zum Fersenende 6, ist zwischen den nicht zusammengefügtem Deck- und Bodenblättern 2, 3 eine Kunststoffschicht 7 eingespritzt. Dies erfolgt beispielsweise über eine in den Fig. 3 und 3A dargestellte, beim Ausführungsbeispiel im Bodenblatt 3 verhandene Angußöffnung 8. Die Angußöffnung 8 oder weitere Angußöffnungen 8 können auch an anderen Stellen und auch im Deckblatt 2 der Schuh-Innensohle 1 vorgesehen sein.

Im Fersenbereich 9 der Schuh-Innensohle 1 ist im Auftrittsbereich 10 einer Ferse des Benutzers im Deckblatt 2 und im Bodenblatt 3 je eine Aussparung 2.1 bzw. 3.1 vorgesehen. In diese Aussparungen 2.1 bzw. 3.1 sind beim Einspritzen der Kunststoffschicht 7 ein als Wabenkörper mit nach unten ragenden Wabenzellenwänden 11.1 und offenen Wabenzellen 11.2 ausgebildetes Dämpfungsglied 11 eingeformt. Dessen Oberfläche 11.3 ist hier bündig mit der Oberfläche 2.2 des Deckblattes 2. Die virtuelle Unterseite 11.4 des Dämpfungsgliedes 11 ist bündig mit der Unterseite 3.3 des Bodenblattes 3.

Beim Einspritzen der Kunststoffschicht 7 wird eine feste Verbindung zwischen dem Wabenkörper (Dämpfungsglied 11) sowohl mit dem Deckblatt 2 als auch mit dem Bodenblatt 3 erhalten, da der verwendete Kunststoff gut am Material dieser Innen-Sohlenteile 2,3 haftet. Als Kunststoff dient vorzugsweise ein Thermoplast oder ein thermoplastisches Elastomer (TPE), beispielsweise Polypropylen (PP), thermoplastischer Gummi, thermoplastisches Polyurethan (TPU), TR-Material oder Polyvinylchlorid (PVC).

Die Wabenzellenwände 11.1 können auch nach oben ragend ausgebildet sein, so daß sich ein oben offener Wabenkörper (Dämpfungsglied 11) ergibt. Dieser Wabenkörper (Dämpfungsglied 11) kann durch eine gesonderte, aufgeklebte oder beispielsweise mittels Ultraschall aufgeschweißte, nicht dargestellte Abdeckplatte abgedeckt sein.

Die Fig. 3A zeigt einen Fersenabschnitt einer Schuh-Innensohle 1, deren Deckblatt 2 keine Aussparung 2.1 besitzt. Dementsprechend liegt die Oberseite 11.3 des Wabenkörpers (Dämpfungsglied 11) an der Unterseite 2.3 des Deckblattes 2 an und ist an diese form- und/oder kraftschlüssig angeformt. Außerdem zeigt dieses Ausführungsbeispiel einen Wabenkörper (Dämpfungsglied 11), dessen Wabenzellenwände 11.1 nach unten über die Unterseite 3.3 des Bodenblattes 3 überstehen. Hierdurch ergibt sich bei ansonsten gleichen Abmessungen und bei gleichem Kunststoffmaterial ein größerer Dämpfungsweg und damit ein größerer Dämpfungseffekt.

Analog zum beschriebenen Ausführungsbeispiel kann auch das Bodenblatt 3 keine Aussparung besitzen und die Wabenzellenwände 11.1 können nach oben ragen und eventuell nach oben überstehen.

Weiterhin kann ein vorgefertigter Wabenkörper (Dämpfungsglied 11), beispielsweise ein geschlossener, insbesondere gasdichter Wabenkörper oder ein aus einem Schaumstoff mit geschlossenen Poren bestehendes Dämpfungsglied 11 in eine Form eingelegt und durch den eingespritzten Kunststoff der Kunststoffschicht 7 eingeformt und dadurch lagefixiert und mit dem Deckblatt 2 sowie mit dem Bodenblatt 3 fest verbunden sein.

Die Abmessungen des im Fersenbereich 9 vorgesehenen Dämpfungsgliedes 11 und die Aussparung 2.1 im Deckblatt 2 bzw. die Aussparung 3.1 im Bodenblatt 3 sind vorteilhaft derart gewählt, daß sich das Dämpfungsglied 11 über etwa 25 % bis 90 %, insbesondere über etwa 40 % bis 80 % der Auftrittsfläche einer Ferse erstreckt.

Gemäß Fig. 4 kann ein geschlossener oder einseitig offener Wabenkörper (Dämpfungsglied 11) beidseitig über die Schuh-Innensohle 1 überstehen. Die überstehende Höhe kann etwa 1 mm bis 10 mm, insbesondere etwa 2 mm bis 5 mm betragen. Die Gesamtdicke eines solchen Wabenkörpers (Dämpfungsglied 11) kann daher etwa 6 mm bis 25 mm, insbesondere etwa 10 mm bis 20 mm betragen.

Die Härte des Materials des Wabenkörpers (Dämpfungsglied 11) beträgt etwa 60 bis 98 Shore A.

Bei Ausbildung der Schuh-Innensohle 1 als Brandsohle beträgt deren Härte etwa 40 bis 80 Shore A. Sie besteht bevorzugt aus einem Lederfasermaterial, Hartpappe oder aus Filzmaterial.

Bei Ausbildung der Schuh-Innensohle 1 als Einlegesohle beträgt die Härte etwa 30 bis 60 Ascer C. Als Material findet vorzugsweise für das Deckblatt 2 ein textiles Material und für das Bodenblatt 3 ein geschäumtes, insbesondere geschlossenporiges Material, Filzmaterial oder Vlies Verwendung.

Gemäß einer vorteilhaften Ausgestaltung der Erfindung kann als Material für das vorgefertigte, eingesetzte Dämpfungsglied 11 und/oder für die Kunststoffschicht 7 ein transparenter oder transluzenter Kunststoff Anwendung finden.

Ohne vom Erfindungsgedanken abzuweichen, braucht keine feste Verbindung von Deckblatt 2 und Bodenblatt 3 im Vorderfußbereich 4 vorhanden zu sein. In diesem Fall kann sich die Kunststoffschicht 7 bis über den Vorderfußbereich 4 erstrecken.

Auch kann, wie in Fig. 6 durch die unterbrochenen Linien 13, 14 und 15 angedeutet, ein Dämpfungsglied 11 auch im Bereich des Vorderfußes (Linie 13) oder der Zehenballen (Linie 14) oder des Großzehenballens (Linie 15) vorgesehen sein. Dabei können die beiden Blätter 2 und 3 nicht oder vorzugsweise im Spitzenbereich, sondern auch im Bereich 5 der Fußwölbung der Schuh-Innensohle 1 fest miteinander verbunden sein.

Gemäß einer Weiterbildung der Erfindung kann die Kunststoffschicht 7 auf der Innenseite 1.1 und/oder auf der Außenseite 1.2 der Schuh-Innensohle 1 im Gelenkbereich 12 sowie vorzugsweise auch im Fersenbereich 9 über die Seitenkante 1.3 der Schuh-Innensohle 1 hinausragen. Sie ist dort bogenförmig nach außen und oben hochgezogen, so daß dadurch ein Stützrand 1.4 für den Fuß bzw. die Fußwölbung bzw. die Ferse gebildet wird. Der Stützrand 1.4 ist etwa 2 mm bis 25 mm, insbesondere etwa 5 mm bis 20 mm hochgezogen. Ein Stützrand 1.4 ist zumindest an der Innenseite 1.1 im Bereich der Fußwölbung vorgesehen.

Die Form der Wabenzellen 11.2 kann entsprechend den Erfordernissen des gewünschten Dämpfungseffektes ausgebildet sein. Als Beispiel sei auf die Gestaltung in den Fig. 1 und 5 hingewiesen. In Fig. 5 ist auch ein umlaufender Rand 11.5 erkennbar. Ein solcher Rand 11.5 wird zweckmäßig bei einem vorgefertigten und eingesetzten Wabenkörper (Dämpfungsglied 11) angewendet, um ein Verdrücken der Wabenzellenwände 11.1 beim Einspritzvorgang des Kunststoffs der Kunststoffschicht 7 zu vermeiden.

Weitere Einstellmöglichkeiten des Dämpfungseffektes eines Dämpfungsgliedes 11 in Form eines Wabenkörpers zeigen die Fig. 7 bis 9. Wie ersichtlich, kann dies beispielsweise durch Schrägstellung (Fig. 7) und/oder unterschiedliche Querschnittsformen (Fig. 8 und 9) der Wabenzellenwände 8 erreicht werden.

Mit Vorteil kann die Schuh-Innensohle 1 zumindest im Fersenbereich 9 schalenförmig vertieft sein. Die Wölbung ist zweckmäßig an die Wölbung einer Ferse angepaßt. Bevorzugt wird die Wölbung beim Einspritzvorgang der Kunststoffschicht 7 durch eine entsprechende Ausgestaltung der Spritzgießform erreicht, so daß auch flache, ebene, beispielsweise aus Platten ausgestanzte Deckblätter 2 und Bodenblätter 3 eingesetzt werden können.

## Patentansprüche

1. Schuh-Innensohle, insbesondere Einlege- oder Brandsohle, vorzugsweise für Sport-, Freizeit- oder Rehabilitationsschuhe, die zumindest ab dem Beginn der Fußwölbung nach rückwärts bis zum Fersenende aus einem Deckblatt und einem Bodenblatt besteht und der Raum zwischen dem Deckblatt und dem Bodenblatt mit einer eingeformten Kunststoffschicht ausgefüllt ist, **dadurch gekennzeichnet, daß** zumindest im Fersenbereich (9) das Deckblatt (2) und/oder das Bodenblatt (3) mit einer Ausnehmung (2.1; 3.1) versehen ist, in der ein Dämpfungsglied (11) fest integriert ist, indem das Dämpfungsglied (11) entweder eingesetzt und mittels der Kunststoffschicht (7) lagefixiert ist oder das Dämpfungsglied (11) unmittelbar aus dem Kunststoff der Kunststoffschicht (7) besteht.

2. Schuh-Innensohle nach Anspruch 1, **dadurch gekennzeichnet, daß** sich die Kunststoffschicht (7) über die gesamte Schuh-Innensohle (1) erstreckt und das Deckblatt (2) sowie das Bodenblatt (3) durch die Kunststoffschicht (7) vollständig voneinander getrennt sind.

3. Schuh-Innensohle nach Anspruch 1 oder 2, **dadurch gekennzeichnet, daß** das Deckblatt (2) und das Bodenblatt (3) in dem bzw. den nicht mit der Kunststoffschicht (7) ausgefüllten Bereich bzw. Bereichen (4) fest miteinander verbunden sind.

4. Schuh-Innensohle nach einem der Ansprüche 1 bis 3, **dadurch gekennzeichnet, daß** das Dämpfungsglied (11) aus einem geschlossenen, insbesondere gasdichten, Wabenkörper besteht.

5. Schuh-Innensohle nach einem der Ansprüche 1 bis 3, **dadurch gekennzeichnet, daß** das Dämpfungsglied (11) aus einem auf einer Flächenseite (11.3; 11.4) offenen Wabenkörper besteht.

6. Schuh-Innensohle nach einem der Ansprüche 1 bis 5, **dadurch gekennzeichnet, daß** die Kunststoffschicht (7) zumindest im Gelenkbereich (12) auf der Innenseite (1.1) und/oder auf der Außenseite (1.2), sowie gegebenenfalls auch im Fersenbereich (9) an der Seitenkante (1.3) der Schuh-Innensohle (1) herausragt und als Stützrand (1.4) für den Fuß bogenförmig nach außen und nach oben hochgezogen ist.

7. Schuh-Innensohle nach Anspruch 6, **dadurch gekennzeichnet, daß** der Stützrand (1.4) um etwa 0,5 cm bis 2 cm hochgezogen ist.

8. Schuh-Innensohle nach einem der Ansprüche 1 bis 7, **dadurch gekennzeichnet, daß** der eingelegte Wabenkörper (Dämpfungsglied (11)) an einer Flächenseite (11.3 bzw. 11.4) offene Wabenzellen (11.2) besitzt oder der eingeformte Wabenkörper (Dämpfungsglied (11)) nach unten und/-oder nach oben ragende, die Wabenzellen (11.2) bildende Wabenzellenwände (11.1) aufweist.

9. Schuh-Innensohle nach einem der Ansprüche 1 bis 8, **dadurch gekennzeichnet, daß** der Wabenkörper (Dämpfungsglied (11)) einen geschlossenen umlaufenden Rand (11.5) aufweist.

10. Schuh-Innensohle nach einem der Ansprüche 1 bis 9, **dadurch gekennzeichnet, daß** das Dämpfungsglied (11) über die Oberseite (2.2) des Deckblattes (2) und/oder über die Unterseite (3.3) des Bodenblattes (3) übersteht.

11. Schuh-Innensohle nach Anspruch 9 oder 10, **dadurch gekennzeichnet, daß** das Dämpfungsglied (11) etwa 1 mm bis 10 mm, insbesondere etwa 2 mm bis 5 mm, über die Oberseite (2.2) des Deckblattes (2) und/oder über die Unterseite (3.3) des Bodenblattes (3) übersteht.

12. Schuh-Innensohle nach Anspruch 10 oder 11, **dadurch gekennzeichnet, daß** die Dicke des Dämpfungsgliedes (11) etwa 6 mm bis 25 mm, insbesondere etwa 10 mm bis 20 mm, beträgt.

13. Schuh-Innensohle nach einem der Ansprüche 1 bis 12, **dadurch gekennzeichnet, daß** das Dämpfungsglied (11) aus einem geschlossenporigen Schaumstoff besteht.

14. Schuh-Innensohle nach einem der Ansprüche 1 bis 13, **dadurch gekennzeichnet, daß** die Härte des Materials des Dämpfungsgliedes (11) etwa 60 bis 98 Shore A beträgt.

15. Schuh-Innensohle nach einem der Ansprüche 1 bis 14, **dadurch gekennzeichnet, daß** das Dämpfungsglied (11) aus einem der Materialien Polypropylen, thermoplastischem Gummi, thermoplastischem Polyurethan, TR-Material oder Polyvinylchlorid besteht.

16. Schuh-Innensohle nach einem der Ansprüche 1 bis 15, **dadurch gekennzeichnet, daß** diese bei Ausbildung als Brandsohle aus einem Material mit einer Härte von etwa 40 bis 80 Shore A besteht.

17. Schuh-Innensohle nach Anspruch 16, **dadurch gekennzeichnet, daß** die Brandsohle aus einem der Materialien Lederfasermaterial, Hartpappe oder Filzmaterial besteht.

18. Schuh-Innensohle nach einem der Ansprüche 1 bis 15, **dadurch gekennzeichnet, daß** diese bei Ausbildung als Einlegesohle deren Deckblatt (2) aus einem Textilmaterial und deren Bodenblatt (3) aus einem der Materialien geschäumter, insbesondere geschlossenporiger Schaumstoff, Filzmaterial oder Vlies besteht.

19. Schuh-Innensohle nach Anspruch 18, **dadurch gekennzeichnet, daß** die Härte des verwendeten Materials etwa 30 bis 60 Ascer C beträgt.

20. Schuh-Innensohle nach einem der Ansprüche 1 bis 19, **dadurch gekennzeichnet, daß** die Kunststoffschicht (7) aus transparentem oder transluzentem Material besteht.

21. Schuh-Innensohle nach einem der Ansprüche 1 bis 20, **dadurch gekennzeichnet, daß** das Dämpfungsglied (11) im Fersenbereich (9) etwa 25% bis 90%, insbesondere etwa 40% bis 80%, der Auftrittsfläche einer Ferse umfaßt.

22. Schuh-Innensohle nach einem der Ansprüche 1 bis 21, **dadurch gekennzeichnet, daß** wenigstens ein weiteres Dämpfungsglied (11) im Vorderfußbereich (Linie 13), im Bereich der Zehenballen (Linie 14), insbesondere wenigstens im Bereich des Großzehenballens (Linie 15), vorgesehen ist.

23. Schuh-Innensohle nach einem der Ansprüche 1 bis 22, **dadurch gekennzeichnet, daß** das Bodenblatt (3) und/oder das Deckblatt (2) eine Angußöffnung (8) besitzt bzw. besitzen.

24. Schuh-Innensohle nach einem der Ansprüche 1 bis 23, **dadurch gekennzeichnet, daß** sie zumindest im Fersenbereich (9) schalenförmig vertieft ist und die entsprechende Wölbung an die Wölbung einer Ferse angepaßt ist.

## Claims

1. An inner sole of a shoe, more particularly an inlaid sole or insole, preferably for sports shoes, casual shoes or rehabilitation shoes, which, at least from the start of the foot arch rearwardly to the heel end, consists of a top lamina and a bottom lamina, and the space between the top lamina and the bottom lamina is filled up with a plastics material layer moulded therein, **characterised in that**, at least in the heel region (9), the top lamina (2) and/or the bottom lamina (3) is provided with a recess (2.1; 3.1), into which a cushioning element (11) is fixedly integrated, by the cushioning element (11) either being inserted and fixed in position by means of the plastics material layer (7), or by the cushioning element (11) being directly made of the plastics material of the plastics material layer (7).

2. An inner sole of a shoe according to Claim 1, **characterised in that** the plastics material layer (7) extends over the whole inner sole (1) of the shoe, and the top lamina (2) and also the bottom lamina (3) are separated from one another completely by means of the plastics material layer (7).

3. An inner sole of a shoe according to Claim 1 or 2, **characterised in that** the top lamina (2) and the bottom lamina (3) are fixedly joined together in the region or regions (4) not filled up with the plastics material layer (7).

4. An inner sole of a shoe according to any one of Claims 1 to 3, **characterised in that** the cushioning element (11) consists of a closed, more particularly gas-tight, honeycomb body.

5. An inner sole of a shoe according to any one of Claims 1 to 3, **characterised in that** the cushioning element (11) consists of a honeycomb body open on one surface side (11.3, 11.4).

6. An inner sole of a shoe according to any one of Claims 1 to 5, **characterised in that** the plastics material layer (7), at least in the joint region (12) on the inner side (1.1) and/or on the outer side (1.2), and optionally also in the heel region (9), protrudes at the side edge (1.3) of the inner sole (1) of the shoe and is drawn up outwardly and upwardly in an arcuate shape as a supporting margin (1.4) for the foot.

7. An inner sole of a shoe according to Claim 6, **characterised in that** the supporting margin (1.4) is drawn up about 0.5 cm to 2 cm.

8. An inner sole of a shoe according to any one of Claims 1 to 7, **characterised in that** the inlaid honeycomb body (cushioning element (11)) has open honeycomb cells (11.2) on one surface side (11.3 or 11.4), or the honeycomb body moulded therein (cushioning element (11)) has honeycomb cell walls (11.1) extending downwardly and/or upwardly and forming the honeycomb cells (11.2).

9. An inner sole of a shoe according to any one of Claims 1 to 8, **characterised in that** the honeycomb body (cushioning element (11)) has a closed peripheral margin (11.5).

10. An inner sole of a shoe according to any one of Claims 1 to 9, **characterised in that** the cushioning element (11) projects beyond the upper side (2.2) of the top lamina (2) and/or beyond the underside (3.3) of the bottom lamina (3).

11. An inner sole of a shoe according to Claim 9 or 10, **characterised in that** the cushioning element (11) projects about 1 mm to 10 mm, more particularly about 2 mm to 5 mm, beyond the upper side (2.2) of the top lamina (2) and/or beyond the underside (3.3) of the bottom lamina (3).

12. An inner sole of a shoe according to Claim 10 or 11, **characterised in that** the thickness of the cushioning element (11) is about 6 mm to 25 mm, more particularly about 10 mm to 20 mm.

13. An inner sole of a shoe according to any one of Claims 1 to 12, **characterised in that** the cushioning element (11) consists of a closed-cell foam material.

14. An inner sole of a shoe according to any one of Claims 1 to 13, **characterised in that** the hardness of the material of the cushioning element (11) is about 60 to 98 Shore A.

15. An inner sole of a shoe according to any one of Claims 1 to 14, **characterised in that** the cushioning element (11) consists of one of the materials polypropylene, thermoplastic rubber, thermoplastic polyurethane, TR material or polyvinyl chloride.

16. An inner sole of a shoe according to any one of Claims 1 to 15, **characterised in that**, if designed as an insole, it consists of a material with a hardness of about 40 to 80 Shore A.

17. An inner sole of a shoe according to Claim 16, **characterised in that** the insole consists of one of the materials leather fibre material, hard cardboard or felt material.

18. An inner sole of a shoe according to any one of Claims 1 to 15, **characterised in that**, if designed as an inlaid sole, the top lamina (2) thereof consists of a textile material and the bottom lamina (3) thereof consists of one of the materials expanded, more particularly closed-cell, foam material, felt material or fleece.

19. An inner sole of a shoe according to Claim 18, **characterised in that** the hardness of the material used is about 30 to 60 Ascer C.

20. An inner sole of a shoe according to any one of Claims 1 to 19, **characterised in that** the plastics material layer (7) consists of transparent or translucent material.

21. An inner sole of a shoe according to any one of Claims 1 to 20, **characterised in that** the cushioning element (11) in the heel region (9) comprises about 25% to 90%, more particularly about 40% to 80%, of the tread surface of a heel.

22. An inner sole of a shoe according to any one of Claims 1 to 21, **characterised in that** at least one other cushioning element (11) is provided in the forefoot region (line 13), in the region of the ball of the toes (line 14), more particularly at least in the region of the ball of the big toe (line 15).

23. An inner sole of a shoe according to any one of Claims 1 to 22, **characterised in that** the bottom lamina (3) and/or the top lamina (2) has or have a sprue opening (8).

24. An inner sole of a shoe according to any one of Claims 1 to 23, **characterised in that** it is recessed in a shell-shape at least in the heel region (9), and the corresponding curvature is adapted to the curvature of a heel.

## Revendications

1. Première de propreté, en particulier semelle à insérer ou anti-échauffement, de préférence pour des chaussures de sport, de loisir ou de réadaptation, constituée, au moins depuis le début de la cambrure du pied vers l'arrière jusqu'à l'extrémité du talon, d'une feuille de recouvrement et d'une feuille de fond, et dont l'espace entre la feuille de recouvrement et la feuille de fond est rempli par une couche synthétique moulée,
**caractérisée en ce qu'**
au moins dans la zone du talon (9), la feuille de recouvrement (2) et/ou la feuille de fond (3) est dotée d'un évidement (2.1 ; 3.1), dans lequel un élément amortisseur (11) est intégré de manière fixe, l'élément amortisseur (11) étant soit inséré et fixé au moyen de la couche synthétique (7), soit constitué directement du plastique de la couche synthétique (7).

2. Première de propreté selon la revendication 1,
**caractérisée en ce que**
la couche synthétique (7) s'étend sur toute la première de propreté (1) et la feuille de recouvrement (2) ainsi que la feuille de fond (3) sont entièrement séparées l'une de l'autre par la couche synthétique (7).

3. Première de propreté selon la revendication 1 ou 2,
**caractérisée en ce que**
la feuille de recouvrement (2) et la feuille de fond (3) sont reliées fixement entre elles dans la, respectivement, les zones (4) non remplies par la couche synthétique (7).

4. Première de propreté selon l'une quelconque des revendications 1 à 3,
**caractérisée en ce que**
l'élément amortisseur (11) est constitué d'un corps alvéolaire fermé, en particulier étanche aux gaz.

5. Première de propreté selon l'une quelconque des revendications 1 à3,
**caractérisée en ce que**
l'élément amortisseur (11) est constitué d'un corps alvéolaire ouvert sur une surface latérale (11.3 ; 11.4).

6. Première de propreté selon l'une quelconque des revendications 1 à 5,
**caractérisée en ce que**
la couche synthétique (7) dépasse, du moins au niveau de l'articulation (12) sur le côté intérieur (1.1) et/ou sur le côté extérieur (1.2), ainsi qu'également, le cas échéant, dans la zone du talon (9) sur l'arête latérale (1.3) de la première de propreté (1) et est remontée vers l'extérieur et vers le haut en forme d'arc en tant que bordure d'appui il :4) pour le pied.

7. Première de propreté selon la revendication 6,
**caractérisée en ce que**
la bordure d'appui (1.4) remonte d'environ 0,5 à 2 cm.

8. Première de propreté selon l'une quelconque des revendications 1 à7,
**caractérisée en ce que**
le corps alvéolaire inséré (élément amortisseur 11)) possède, sur une surface latérale (11.3 ou 11.4) des alvéoles ouvertes (11.2), ou le corps alvéolaire moulé (élément amortisseur (11)) présente des parois d'alvéoles (11.1) formant les alvéoles (11.2) et se dressant vers le bas et/ou vers le haut.

9. Première de propreté selon l'une quelconque des revendications 1 à 8,
**caractérisée en ce que**
le corps alvéolaire (élément amortisseur (11)) présente tout autour une bordure fermée il 1.5).

10. Première de propreté selon l'une quelconque des revendications 1 à 9,
**caractérisée en ce que**
l'élément amortisseur (11) déborde sur le dessus (2.2) de la feuille de recouvrement (2) et/ou le dessous (3.3) de la feuille de fond (3).

11. Première de propreté selon la revendication 9 ou 10,
**caractérisée en ce que**
l'élément amortisseur (11) déborde d'environ 1 à 10mm, notamment d'environ 2 à 5 mm, sur le dessus (2.2) de la feuille de recouvrement (2) et/ou sur le dessous (3.3) de la feuille de fond (3).

12. Première de propreté selon revendication 10 ou 11,
**caractérisée en ce que**
l'épaisseur de l'élément amortisseur (11) mesure environ 6 à 25 mm, notamment environ 10 à 20 mm.

13. Première de propreté selon l'une quelconque des revendications 1 à 12,
**caractérisée en ce que**
l'élément amortisseur (11) est constitué d'une matière plastique mousse à pores fermés.

14. Première de propreté selon l'une quelconque des revendications 1 à 13,
**caractérisée en ce que**
la dureté de la matière de l'élément amortisseur (11) est comprise entre environ 60 et 98 shore A.

15. Première de propreté selon l'une quelconque des revendications 1 à 14,
**caractérisée en ce que**
l'élément amortisseur (11) est constitué d'une matière parmi le polypropylène, le caoutchouc thermoplastique, le polyuréthane thermoplastique, la matière TR ou le chlorure de polyvinyle.

16. Première de propreté selon l'une quelconque des revendications 1 à 15,
**caractérisée en ce que**
celle-ci, pour cette configuration en tant que semelle intérieure, est constituée d'une matière présentant une dureté comprise entre 40 à 80 shore A environ.

17. Première de propreté selon la revendication 16,
**caractérisée en ce que**
la semelle intérieure est constituée d'une matière parmi la pâte de cuir, le carton dur ou le feutre.

18. Première de propreté selon l'une quelconque des revendications 1 à 15,
**caractérisée en ce que**
pour cette configuration en tant que semelle à insérer, sa feuille de recouvrement (2) est constituée d'une matière textile et sa feuille de fond (3) d'une matière parmi la matière plastique mousse expansée, notamment à pores fermés, le feutre ou le tissu non-tissé.

19. Première de propreté selon la revendication 18,
**caractérisée en ce que**
la dureté de la matière utilisée est comprise entre 30 et 60 Ascer C environ.

20. Première de propreté selon l'une quelconque des revendications 1 à 19,
**caractérisée en ce que**
la couche synthétique (7) est constituée d'une matière transparente ou translucide.

21. Première de propreté selon l'une quelconque des revendications 1 à 20,
**caractérisée en ce que**
l'élément amortisseur (11) dans la zone du talon (9) englobe environ 25 à 90 %, notamment environ 40 à 80 % de la surface d'appui d'un talon.

22. Première de propreté selon l'une quelconque des revendications 1 à 21,
**caractérisée en ce que**
au moins un autre élément amortisseur (11) est prévu dans la zone de l'avant du pied (ligne 13), au niveau des éminences (lignes 14), en particulier au moins dans la zone du thénar du gros orteil (ligne 15).

23. Première de propreté selon l'une quelconque des revendications 1 à 22,
**caractérisée en ce que**
la feuille de fond (3) et/ou la feuille de recouvrement (2) possède(nt) une ouverture d'entrée (8).

24. Première de propreté selon l'une quelconque des revendications 1 à 23,
**caractérisée en ce qu'**
elle a la forme d'une cuvette, du moins dans la zone du talon (9), et la courbure correspondante est adaptée à la courbure d'un talon.
